# EUROPÄISCHE PATENTSCHRIFT

(11) **EP 0 071 906 B1**
(45) Veröffentlichungstag und Bekanntmachung des Hinweises auf die Patenterteilung: **17.09.1986**
(21) Anmeldenummer: 82106899.6
(22) Anmeldetag: 30.07.1982
(51) Int. Cl.: B02C 7/13

(54) **Haushalts-Getreidemühle**
Household grain-mill
Appareil ménager pour la mouture de graines

(30) Priorität: 01.08.1981 DE 3130519
(43) Veröffentlichungstag der Anmeldung: 16.02.1983
(73) Patentinhaber: Burggrabe, Hilmar, A., Dr.-Ing., D-7031 Aidlingen (Baden-Württ.) (DE)
(72) Erfinder: Burggrabe, Hilmar, A., Dr.-Ing., D-7031 Aidlingen (Baden-Württ.) (DE)
(74) Vertreter: Patentanwälte Bartels und Partner

## Beschreibung

Die Erfindung betrifft eine Haushaltsgetreidemühle nach dem Oberbegriff des Anspruchs 1.

Ein Mahlwerk mit Mahlsteinen der genannten Art ist durch die DE-PS 29 476 bekannt. Bei dem bekannten Mahlwerk kann nur verhältnismässig trockenes und fettarmes Mahlgut mit hinreichend zufriedenstellendem Ergebnis gemahlen werden. Ist dies nicht der Fall, führt das feuchte und/oder fettige Mahlgut zu einem Verschmieren der Mahlsteine, wobei der Mahlvorgang des Mahlgutes so stark beeinträchtigt wird, dass man die Mühle abschalten und die Mahlsteine einer Reinigung unterziehen muss. Der Reibungswiderstand zwischen den Mahlsteinen nimmt in solchen Fällen so stark zu, dass bei Weiterbetrieb entweder das Mahlwerk oder der Motor Schäden erleiden können, die Reparaturen erfordern.

Mit der vorbekannten Mühle ist somit das Mahlen von Ölsaaten, wie z.B. Mohn, Leinsamen und Sesam, mit zufriedenstellendem Ergebnis nahezu ausgeschlossen. Um beim Mahlen von Getreidefrüchten, wie z. B. Weizen, Roggen, Gerste und Hafer, sicherzugehen, dass diese nicht im feuchten Zustand in das Mahlwerk gelangen, ist vor Mahlbeginn grundsätzlich eine mehrwöchige Trockenlagerung in trockenen Räumen oder eine künstliche Trocknung im Ofen empfehlenswert.

Der Erfindung liegt daher die Aufgabe zu Grunde, eine Haushaltsmühle zu schaffen, welche das Mahlgut unabhängig von seiner Feuchtigkeit und seinem Fettgehalt bestens mahlt.

Diese Aufgabe ist erfindungsgemäss durch die im Patentanspruch 1 genannten Merkmale gelöst.

Die Erfindung besteht zunächst in der Feststellung, dass bei der bekannten Mühle radial durchgehende Mahlbalken vorhanden sind, die zwischen den Vertiefungen Mahlflächen bilden, zwischen denen das Mahlgut zerquetscht wird, was bei feuchtem und öligem Mahlgut zum Verschmieren mit seinen nachteiligen Folgen führt.

Bei der erfindungsgemässen Lösung werden zwischen den Vertiefungen radiale Mahlflächen vermieden, in denen das Mahlgut gequetscht wird. Auf den flacheren Flanken der Vertiefungen wird das Mahlgut durch Reibung der Mahlgutteile miteinander und mit den Steinen langsam und schonend zerrieben und gelangt dann über die Begrenzungskanten in die jeweils nächste Vertiefung, wobei beim Überschreiten der Kante ein Quetschen des auf der flacheren Flanke zerriebenen Mahlgutes nicht zu einem Verschmieren führt, so dass auch öliges Mahlgut und solches mit einem höheren Feuchtigkeitsgehalt gemahlen werden kann.

Durch die Erfindung kann also auch dann aus einem feuchten und/oder ölhaltigen Mahlgut ein sehr fein gemahlenes Vollkornerzeugnis gemahlen werden, wenn die relative Umlaufgeschwindigkeit der Mahlsteine zueinander sehr klein ist, wenn also z. B. bei einem stillstehenden Mahlstein der andere nur niedrigtourig umläuft. Dadurch wird ein Erhitzen des Mahlgutes weitgehend vermieden.

Bei einer bevorzugten Ausführungsform ist einer der beiden Mahlsteine axial verschiebbar und gefedert gelagert. Dabei wird durch die elastische Nachgiebigkeit des Mahlsteines erreicht, dass der entstehende Mahldruck beim Mahlvorgang sich selbst regelt und damit ein noch schonenderes und weicheres Vermahlen des Mahlgutes ermöglicht wird. Die Folge hiervon ist, dass das Mahlgut einen überaus hohen Anteil an Feinstteilen aufweist. Des weiteren wird durch die federnde Lagerung erreicht, dass, wenn das Mahlgut beispielsweise Steinchen enthält, sich der einstellbare Mindestabstand der beiden Mahlsteine voneinander automatisch vergrössert und das Mahlwerk somit keinen Schaden nimmt.

Bei der bevorzugten Ausführungsform der erfindungsgemässen Mühle sind beide Mahlsteine koaxial zu einer vertikalen Achse übereinander angeordnet und der obere Mahlstein ist mit dem zentralen Durchbruch versehen, so dass die Zentrifugalkräfte beim Mahlen von der Schwerkraft ungestört wirksam werden können.

Dadurch wird in einfacher Weise eine gleichmässige Verteilung des Mahlgutes zwischen den Mahlsteinen und insbesondere zwischen den Mahlflächen und damit auch ein besseres Mahlergebnis erreicht. Bei einer anderen, ebenfalls denkbaren Anordnung der beiden Mahlsteine, z.B. koaxiale Anordnung zu einer horizontalen Achse, wäre dies nicht mehr gewährleistet, da dann durch die Schwerkraft ein grösserer Anteil des Mahlgutes sich im unteren Bereich zwischen den Mahlsteinen befinden würde.

Im folgenden ist die Erfindung an Hand der durch die Zeichnung beispielhaft dargestellten, bevorzugten Ausführungsform des erfindungsgemässen Mahlwerkes im einzelnen erläutert.

Es zeigen:
Fig. 1 einen zentralen Vertikalschnitt durch eine Haushaltsgetreidemühle mit der Ausführungsform;
Fig. 2 eine perspektivische Ansicht eines Mahlsteines der Ausführungsform, wobei die Punktierung Darstellungsmittel ist und nichts über die Rauhigkeit des Steines aussagt; und
Fig. 3 die Abwicklung eines Schnittes längs der Kreislinie, die in Fig. 1 durch ihren Kreisbogen 111-111 teilweise dargestellt ist.

Die Mühle besteht hauptsächlich aus einem Antrieb 5, der innerhalb eines Gehäuses einen Elektromotor und ein Zahnriemengetriebe umfasst, aus einem Mahlwerk 6 in der bevorzugten Ausführungsform, aus einem Trichter 7 zum Einfüllen des Mahlgutes und aus einem Mehl-Auslauf 8.

Das Mahlwerk 6 weist eine stillstehende Achse 10 mit vertikaler Längsachse 12 auf, welche zwei Naben 14 und 16 eines unteren Mahlsteines 18 bzw. oberen Mahlsteines 20 trägt. Die Nabe 14 des drehbaren Mahlsteines 18 sitzt drehfest auf einer die Achse 10 koaxial aufnehmenden hohlen Antriebswelle 21, während die Nabe 16 des quasistationären Mahlsteines 20 zwecks Zentrierung auf der Achse 10 gelagert ist. Die obere Nabe 16 ist durchbrochen, damit Getreidekörner aus dem Trichter 7 zwischen die beiden Mahlsteine 18 und 20 gelangen können. Dagegen ist die untere Nabe nach Einsetzen von Schrauben 22 undurchbrochen, damit Getreidekörner nicht durchfallen können.

Der Spalt 24 zwischen den beiden Mahlsteinen 18 und 20 kann durch axiale Verstellung des dazu drehbar gelagerten oberen Mahlsteines 20 in seiner Breite entsprechend der Korngrösse verändert werden. Der untere Mahlstein 18 ist axial verschiebbar und mittels einer Feder 26 gelagert, die den axialen Mahldruck oben begrenzt.

Der in Fig. 2 mit seiner Nabe 14 gezeigte untere Mahlstein 18 ist im grossen und ganzen kreisscheibenringförmig und besteht aus feinkristallisiertem, mit gebranntem Magnesit-Gestein gebundenem Urgestein-Schmirgel. Auf seiner dem oberen Mahlstein 20 zugekehrten Oberseite ist der untere Mahlstein 18 mit fünf gleichmässig um die Wellenachse 12 verteilten Schrenzen 28 versehen, deren Tiefe radial nach aussen abnimmt und die von einer radial äusseren Ringfläche 30 umgeben sind, die in einer von der Wellenachse 12 senkrecht durchstossenen Ebene liegt. Jede der gleich ausgebildeten Schrenzen 28 weist ein am Grund 32 gerundetes asymmetrisches Querschnittsprofil (siehe Fig. 3) mit einer in Drehrichtung 9 der Antriebswelle 10 vorauslaufenden steileren Flanke 34 und mit einer nachlaufenden flacheren Flanke 36 auf, wobei die nachlaufende Flanke 36 einer vorausgehenden Schrenze 28 an der vorauslaufenden Flanke 34 der folgenden Schrenze 28 längs einer Kante 38 endet, deren axiale Projektion auf eine von der Wellenachse 12 senkrecht durchstossene Ebene, beispielsweise die Ebene der Ringfläche 30, tangential zum radial inneren Umfang des Mahlsteines 18 verläuft und wobei die vor- und nachlaufenden Flanken 34 bzw. 36 der Schrenzen 28 teils in- und teils unterhalb einer konkaven Kegelfläche angeordnet sind, deren Kegelachse die Wellenachse 12 ist, und radial innen an einer ebenen Ringkante 40 enden. Die obere Begrenzung der Oberseite des Mahlsteines 18 durch die erwähnte Kegelfläche kommt dadurch zustande, dass bei der Herstellung des Presswerkzeuges für den Mahlstein eine konische Abdrehung erfolgt. Wie Fig. 2 zeigt, haben die nachlaufenden flacheren Flanken 36 der Schrenzen 28 ungefähr die Gestalt von Kreissektoren, die um die Nabe 14 einen Fächer bilden. Der obere Mahlstein 20 ist genau wie der beschriebene untere Mahlstein 18 ausgebildet, obwohl er anders ausgestaltet sein könnte, beispielsweise mit azimutal verkürzten Flanken 36 und ohne Brechung der Kante 38 am inneren Umfang des Mahlsteines.

Die einander am Spalt 24 parallel gegenüberstehenden zwei Ringflächen 30 der beiden Mahlsteine 18 und 20 bilden eine Mahlzone, in welche die durch die Nabe 16 auf die Nabe 14 gefallenen Getreidekörner nach Vorbrechung durch die Schrenzen 28 unter dem Einfluss von Trägheits-und Reibungskräften gelangen.

Um die Zentrifugalkraft beim Mahlen zu vergrössern, können beide Mahlsteine mit verschiedenen Umlaufgeschwindigkeiten in einer gemeinsamen urehrichtung antreibbar sein.

## Patentansprüche

1. Haushaltsgetreidemühle mit zwei ringförmigen Mahlsteinen (18, 20) aus gebundenem Gesteinsschmirgel, von denen mindestens der eine Mahlstein (18) um die gemeinsame Achse (12) relativ zum anderen drehbar gelagert ist und die Mahlfläche mindestens des einen Mahlsteines mehrere gleichmässig um ihre Achse (12) angeordnete Vertiefungen (28) aufweist, die durch Kanten (38) begrenzt sind, die im wesentlichen tangential zu einer radial inneren Kreislinie (40) verlaufen, wobei die Vertiefungen am radial inneren Anfang schmal und tief, nach der Peripherie zu aber flach und breit in eine äussere Mahlzone verlaufen, die durch einander parallele äussere Ringflächen (30) beider Mahlsteine (18, 20) gebildet ist, die um die Vertiefungen (28) herum verlaufen, dadurch gekennzeichnet, dass die Vertiefungen (28) ein asymmetrisches Querschnittsprofil mit zwei Flanken (34, 36) aufweisen, von denen die bei der Relativdrehung des Mahlsteines (18) vorauslaufende Flanke (34) steiler ist als die andere flachere Flanke (36) und mit der flacheren Flanke (36) der vorauslaufenden Vertiefung (28) die Begrenzungskante (38) beider benachbarter Vertiefungen (28) bildet, so dass alle Vertiefungen (28) nur durch die Begrenzungskanten (38) voneinander getrennt sind.

2. Mühle nach Anspruch 1, dadurch gekennzeichnet, dass zum Einführen des Mahlgutes in die Vertiefungen (28) die Mahlfläche mindestens eines Mahlsteines (18, 20) in ihrem zentralen Bereich von einer den Durchbruch des einen Mahlsteines umfassenden, gedachten konkaven Kegelstumpffläche begrenzt ist, die an einer radial inneren ebenen Ringkante (40) endet.

3. Mühle nach Anspruch 1 oder 2, dadurch gekennzeichnet, dass beide Flanken (34 und 36) einer Vertiefung über einen gerundeten Grund (32) ineinander übergehen.

4. Mühle nach einem der Ansprüche 1 bis 3, dadurch gekennzeichnet, dass beide Mahlsteine koaxial zu einer vertikalen Achse (12) übereinander angeordnet sind und der obere Mahlstein (20) mit dem zentralen Durchbruch versehen ist.

5. Mühle nach einem der Ansprüche 1 bis 4, dadurch gekennzeichnet, dass einer (18) der beiden Mahlsteine (18, 20) axial verschiebbar und gefedert (26) gelagert ist.

6. Mühle nach Anspruch 4 und 5, dadurch gekennzeichnet, dass beide Mahlsteine (18, 20) gleich ausgebildetsind, dass der untere Mahlstein (18) drehfest mit einer seinen zentralen Durchbruch verschliessenden Nabe (14) verbunden ist, die drehfest aber axial gegen die Kraft einer Feder (26) vom anderen Mahlstein (20) weg verschiebbar mit einer Antriebswelle (10) verbunden ist.

7. Mühle nach Anspruch 6, dadurch gel(eriti- zeichnet, dass der obere Mahlstein (20) drehfest aber axial ver- und feststellbar gelagert ist.

8. Mühle nach einem der Ansprüche 1 bis 6, dadurch Gekennzeichnet, dass beide Mahlsteine (18,20) mit verschiedenen Umlaufgeschwindigkeiten in einer gemeinsamen Drehrichtung antreibbar sind.

## Claims

1. Household grain mill having two annular grindstones (18, 20) consisting of bonded emery stone, of which at least one grindstone (18) is mounted to rotate about the common axis (12) in relation to the other grindstone while the grinding surface of at least one grindstone has distributed evenly around its axis (12) a plurality of depressions (28) which are defined by edges (38) which extend substantially tangentially in relation to a radial inner circle (40), the depressions being narrow and deep at their radially inner commencement but running out into a shallow and broad configuration towards the periphery into an outer grinding zone constituted by mutually parallel outer annular surfaces (30) of both grindstones (18, 20) which extend around the depressions (28), characterized in that the depressions (28) have an asymmetrical cross-sectional profile with two flanks (34, 36) of which the flank (34) which leads during relative rotation of the grindstone (18) is steeper than the other flatter flank (36) and forms with the flatter flank (36) of the leading depression (28) the edge (38) which defines both adjacent depressions (28) so that all depressions (28) are separated from one another only by the defining edges (38).

2. Mill according to Claim 1, characterized in that to introduce into the depressions (28) the materials which are to be ground, the grinding surface of at least one grindstone (18, 20) is defined in its central area by an imaginary concave frustoconical surface enclosing the aperture in one grindstone and ending at a radially inner planar annular edge (40).

3. Mill according to Claim 1 or 2, characterized in that both flanks (34 and 36) of the depression merge into each other via a rounded bottom (32).

4. Mill according to one of Claims 1 to 3, characterized in that both grindstones are superposed and are coaxial in relation to a vertical axis (12), the upper grindstone (20) being provided with the central aperture.

5. Mill according to one of Claims 1 to 4, characterized in that one (18) of the two grindstones (18, 20) is mounted for axial displacement and is sprung (26).

6. Mill according to Claim 4 and 5, characterized in that both grindstones (18, 20) are of identical construction and in that the lower grindstone (18) is connected in rotationally rigid fashion to a hub (14) which occludes its central aperture, the hub being connected to a drive shaft (10) in rotationally rigid manner, while being capable of displacement axially away from the other grindstone (20) against the force of a spring (26).

7. Mill according to Claim 6, characterized in that the upper grindstone (20) is rotationally rigidly mounted while being axially displaceable and lockable.

8. Mill according to one of Claims 1 to 6, characterized in that both grindstones (18, 20) can be driven at different peripheral speeds in a common direction of rotation.

## Revendications

1. Moulin à céréales de ménage comprenant deux meules annulaires (18, 20) en émeri lié dont au moins l'une (18) est montée pour tourner par rapport à l'autre autour d'un axe commun (12) et où la surface broyante d'au moins l'une des meules présente plusieurs évidements (28) régulièrement répartis autour de son axe (12), qui sont délimités par des arêtes (38) qui s'étendent elles- mêmes sensiblement tangentiellement à une ligne circulaire radialement intérieure (40), les évidements étant étroits et profonds à leurs extrémités initiales radialement intérieures mais s'aplatissant et s'élargissant vers la périphérie, pour parvenir à une zone de broyage extérieure qui est formée par des surfaces annulaires extérieures (30) des deux meules (18, 20), parallèles entre elles et qui courent autour des évidements (28), caractérisé en ce que les évidements (28) présentent un profil de section asymétrique comprenant deux flancs (34, 36), dont le flanc avant (34) dans le sens de rotation relatif de la meule (18), est plus raide que l'autre flanc (36), peu incliné, et forme, avec le flanc (36) peu incliné de l'évidement (28) précédent, l'arête de limitation (38) de deux évidements (28) adjacents, de sorte que tous les évidements (28) sont séparés l'un de l'autre exclusivement par les arêtes de limitation (38).

2. Moulin selon la revendication 1, caractérisé en ce que, pour introduire la matière à moudre dans les évidements (28), la surface broyante d'au moins une meule (18, 20) est délimitée, dans sa région centrale, par une surface tronconique concave fictive, qui entoure le passage traversant de l'une des meules, surface qui se termine au niveau d'une arête annulaire plane radialement intérieure (40).

3. Moulin selon la revendication 1 ou la revendication 2, caractérisé en ce que les deux flancs (34, 36) d'un évidement se raccordent l'un à l'autre par l'intermédiaire d'un fond arrondi (32).

4. Moulin selon l'une des revendications 1 à 3, caractérisé en ce que les deux meules sont disposées l'une au-dessus de l'autre, coaxialement à un axe vertical (12), et en ce que la meule supérieure (20) est munie d'un passage traversant central.

5. Moulin selon l'une des revendications 1 à 4, caractérisé en ce que l'une (18) des deux meules (18, 20) est montée mobile en translation axiale et avec une suspension élastique (26).

6. Moulin selon les revendications 4 et 5, caractérisé en ce que les deux meules (18, 20) sont de même configuration et en ce que la meule inférieure (18) est fixée solidairement en rotation à un moyeu (14) qui ferme son ouverture traversante centrale, lequel moyeu est fixé à un arbre d'entraînement (21) solidairement en rotation mais mobile en translation axiale de façon à pouvoir s'écarter de l'autre meule (20) à l'encontre de la force d'un ressort (26).

7. Moulin selon la revendication 6, caractérisé en ce que la meule supérieure (20) est montée immobile en rotation mais réglable et blocable dans la direction axiale.

8. Moulin selon l'une des revendications 1 à 6, caractérisé en ce que les deux meules (18, 20) peuvent être entraînées dans le même sens de rotation et avec des vitesses de rotation différentes.
